# EUROPÄISCHE PATENTSCHRIFT

(11) **EP 0 493 544 B1**
(45) Veröffentlichungstag und Bekanntmachung des Hinweises auf die Patenterteilung: **29.05.1996**
(21) Anmeldenummer: 91911240.9
(22) Anmeldetag: 22.06.1991
(51) Int. Cl.: A45D 26/00

(54) **ZUPFKOPF FÜR MOTORISCH BETRIEBENE EPILIERGERÄTE**
HAIR-PLUCKING HEAD FOR A MOTOR-DRIVEN DEPILIATORY MACHINE
TETE D'EPILATION POUR APPAREIL EPILATOIRE COMMANDE PAR UN MOTEUR

(30) Priorität: 21.07.1990 DE 4023252
(43) Veröffentlichungstag der Anmeldung: 08.07.1992
(73) Patentinhaber: Braun Aktiengesellschaft, Frankfurt am Main (DE)
(72) Erfinder: HEINTKE, Hans-Eberhard, D-6480 Wächtersbach (DE); BRAUN, Gebhard, D-6233 Kelkheim (DE); SCHÄFER, Walter, D-6000 Frankfurt am Main (DE)
(86) Internationale Anmeldenummer: DE9100512
(87) Internationale Veröffentlichungsnummer: WO9201405

(56) Entgegenhaltungen:
- EP-A- 0 147 285
- WO-A-87/02556
- DE-C- 3 922 949

## Beschreibung

Die Erfindung bezieht sich auf einen Zupfkopf für motorisch betriebene Epiliergeräte, bestehend aus einem vom Gerätegehäuse mindestens teilweise umschlossenen Hohlzylinder, dessen auf die Haut aufzusetzende Arbeitsfläche durch seine Stirnfläche definiert ist, mit einer im Hohlzylinder angebrachten Klemmvorrichtung, bestehend aus mindestens zwei diametral gegenüberliegenden, unter Federwirkung stehenden, gegen die Innenfläche des Hohlzylinders andrückbaren Klemmbacken, die in Wirkverbindung mit einem achsgleich mit der Zylinderachse angeordneten Steuerelement stehen und einer Getriebeverbindung zwischen Antriebsmotor und Hohlzylinder und/oder Steuerelement.

In der nachveröffentlichten Patentanmeldung DE 39 22 949 ist ein Epiliergerät dieser Art beschrieben. Bei der dort in mehreren Varianten beschriebenen Konstruktion des Zupfkopfes sind die Klemmbacken an den freien Enden von Blattfedern angebracht, die mit ihren anderen Enden an der Innenfläche des Hohlzylinders befestigt sind. Das die Öffnungs- bzw. Schließbewegung der Klemmbacken bewirkende Steuerelement ist als Nocken ausgebildet, der unterhalb der Klemmbacken direkt auf die Blattfedern einwirkt.

Der Erfindung liegt die Aufgabe zugrunde, bei einem Epiliergerät der eingangs genannten Art die Klemmwirkung der Klemmvorrichtung zu verbessern.

Diese erfinderischen Maßnahmen gewährleisten einen präzisen Bewegungsablauf der Klemmbacken. Durch die Möglichkeit der Variation der Hebelverhältnisse läßt sich die Energiebilanz hinsichtlich der aufzubringenden Kräfte zum öffnen bzw. Schließen der Klemmbacken und der Aufrechterhaltung der Klemmkraft in der Schließstellung sowie der Reibungs- und Massenträgheitskräfte günstig beeinflussen.

Die im Patentanspruch 2 angegebene erfindungsgemäße Ausrichtung der Achsen ist dann besonders vorteilhaft, wenn auf weitgehende Freizügigkeit hinsichtlich der Wahl der Hebellängen in Richtung der geometrischen Zylinderachse Wert gelegt wird.

Durch die im Patentanspruch 3 angegebene erfindungsgemäße Ausrichtung der Achsen läßt sich in vorteilhafter Weise bei der Öffnung der Klemmbacken ein nahezu gleichmäßiger Öffnungsspalt erzielen, aber bedarfsweise auch ein keilförmig vergrößerter Öffnungsspalt durch Verschiebung des Drehpunktes der Klemmbacken, wodurch die zu erfassenden Haare leichter eingefädelt werden können. Außerdem läßt sich die Länge des Zupfkopfes in Richtung der Zylinderachse merkbar verringern.

Mit den in Patentanspruch 4 gekennzeichneten Maßnahmen wird erreicht, daß die Klemmbacken in vorteilhafter Weise stets in Schließstellung gedrückt werden, und erst die Öffnungsbewegung gegen die Federkraft durch das Steuerelement erfolgt. Damit ist nur für diesen Vorgang Energieaufwand erforderlich. Durch geeignete Formgebung des Steuerelements (Nocken oder Kurvenscheibe) kann insbesondere die Öffnungsbewegung beschleunigt werden.

Ein besonders einfach aufgebauter, laufruhiger und energiesparender Antrieb der Klemmbacken läßt sich vorteilhaft mit den im Patentanspruch 5 angegebenen Merkmalen erreichen. Hier ist, umgekehrt zu den vorstehend angegebenen Ausführungsbeispielen, eine Energiezufuhr für die Klemmbackenbetätigung in nennenswerter Größe nur im Bereich geschlossener Klemmbacken erforderlich, während für die Funktionen: "Öffnen - Offenhalten - Schließen" nur Reibungs- und Massenträgheitskräfte zu überwinden sind, die ihrerseits aber durch bekannte technische Maßnahmen gering gehalten werden können.

Der Patentanspruch 6 kennzeichnet eine weitere vorteilhafte Ausführungsform eines Zupfkopfes, dessen Bewegungsmechanismus für die Klemmbacken wesentliche Vorteile der vorstehend beschriebenen Varianten enthält, nämlich: Volle Schließkraft über den ganzen Schließwinkelbereich des Steuerelementes bei geringem Energieverbrauch. Energie zur Betätigung der Klemmbacken wird nur in der Schließphase d.h. Zupfphase gebraucht. Sie ist proportional der tatsächlichen Klemmkraft, die wiederum von der Kraft der Feder im Klemmbacken-Hebel-Verbund direkt abhängig ist und leicht in engen Grenzen gehalten werden kann. Der durch die begrenzte Beweglichkeit beider Bauteile gegeneinander mögliche zusätzliche Federweg ist nur zum Fertigungs- und Toleranzausgleich erforderlich und bezüglich einer Kraftzunahme unerheblich.

In Anspruch 7 sind zweckmäßige Ausführungsformen des Steuerelementes gekennzeichnet, die bei Bedarf wahlweise angewendet werden können.

In der Zeichnung sind Ausführungsbeispiele der Erfindung dargestellt.

Es zeigen:
- Fig. 1: die Ansicht eines Epiliergerätes mit teilweise geschnittenem Zupfkopf und schematisch dargestellten Bauteilen im Gerätegehäuse,
- Fig. 2: eine erste Ausführungsform des Zupfkopfes im Längsschnitt,
- Fig. 3: eine zweite Ausführungsform des Zupfkopfes im Längsschnitt,
- Fig.: 4 eine dritte Ausführungsform des Zupfkopfes im Längsschnitt,
- Fig. 5: den Zupfkopf gemäß Fig. 4 in Draufsicht,
- Fig. 6: eine vierte Ausführungsform des Zupfkopfes im Längsschnitt.

Das in Fig. 1 dargestellte Epiliergerät besteht im wesentlichen aus einem Gehäuse 1, in dem ein schematisch dargestellter Motor 2 untergebracht ist, der sowohl ein von Primär- oder Sekundärzellen oder direkt vom Netz gespeister Elektromotor als auch ein Federwerksmotor sein kann.

Das Gehäuse 1 umschließt ferner teilweise einen Hohlzylinder 3, der Teil des Zupfkopfes ist und im Inneren des Gehäuses 1 fakultativ fest angebracht oder drehbar gelagert sein kann, wie in der nachveröffentlichten Patentanmeldung DE 39 22 949 beschrieben.

Im Gehäuse 1 ist koaxial zur geometrischen Achse A des Hohlzylinders 3 eine Welle 4 drehbar gelagert, die über ein schematisch dargestelltes Getriebe 5 vom Motor 2 angetrieben wird; über dieses Getriebe 5 kann auch der Hohlzylinder 3 wahlweise angetrieben werden. Bei Anordnung einer feststehenden Achse anstelle der Welle 4 entfällt die Verbindung mit dem Getriebe 5.

Im Inneren des Hohlzylinders 3 sind ferner auf festen Achsen 6 diametral gegenüberliegende Klemmbacken 7 schwenkbar gelagert, die unter der Wirkung einer Feder 8 an der Innenfläche 9 des Hohlzylinders 3 anliegen und andererseits über Hebelarme 10 mit einem auf der Welle (oder Achse) 4 angebrachten Steuerelement 11, das als Nocken 12 ausgebildet sein kann, zusammenwirkt.

Zur Vereinfachung ist in Fig. 1 nur eine Hälfte des sich diametral in spiegelbildlicher Anordnung gegenüberliegenden Klemmbacken-Feder-Systems dargestellt.

Der äußere Rand 13 des Hohlzylinders 3, mit dem das Epiliergerät auf die Haut aufgesetzt wird, bildet die Stirnseite des Zupfkopfes und definiert somit seine Arbeitsfläche B.

Die verschiedenen Möglichkeiten der Fixierung oder des Antriebes des Hohlzylinders 3 und der Welle 4 des Steuerelementes 11 sind aus der eingangs genannten nachveröffentlichten Patentanmeldung DE 39 22 949 beschrieben und werden daher im folgenden nicht mehr näher erläutert.

Bei dem in Fig. 2 dargestellten Zupfkopf ist der Hohlzylinder 3 an seinem Boden mit einem Querschott 14 versehen, durch das die Welle (oder Achse) 4 des Steuerelementes 11, das hier als Nocken 12 ausgebildet ist, durchgeführt ist. Oberhalb des Nockens 12 - in Richtung der Stirnseite des Hohlzylinders 3 gesehen - sind im Hohlzylinder im rechten Winkel zur Zylinderachse A zwei Achsen 6 spiegelbildlich zur Zylinderachse A angebracht, auf denen zwei diametral gegenüberliegende Klemmbacken 7 schwenkbar gelagert sind. In Richtung des Gehäuseinneren sind die Klemmbacken 7 mit Hebelarmen 10 versehen, die mit ihren freien Enden 15 mit dem Nocken 12 zusammenwirken. Zwischen beiden Klemmbacken 7 ist eine Druckfeder 8 in Form einer Druckschenkel-Biegefeder gespannt, die die Klemmbacken 7 im oberen Bereich des Hohlzylinders 3 gegen dessen Innenfläche 9 in die Schließstellung drückt.

Während eines Arbeitsumlaufes werden die Klemmbacken 7 durch den umlaufenden oder feststehenden Nocken 12 über die Hebelarme 10 in die Offenstellung gedrängt und bei Freigabe durch den Nocken 12 durch die Feder 8 wieder in die Schließstellung zurückgeschwenkt. Durch ein geeignetes Hebelverhältnis der Klemmbacken 7, gebildet durch den Abstand von der Schwenkachse 6 zum Kraftangriffspunkt am Nocken 12 auf der einen Seite und zur Klemmfläche im oberen Bereich 16 des Hohlzylinders 3 auf der anderen Seite, läßt sich ein günstiger mechanischer Gesamtaufbau verwirklichen. Dadurch, daß die Klemmbacken 7 durch den Nocken 12 geöffnet werden, das Schließen aber durch Federkraft erfolgt, kann die Schließbewegung durch ein geeignetes Profil des Nocken 12 extrem schnell ablaufen. Das ermöglicht entsprechend längere Zeiten für das Einfädeln und Zupfen der Haare während eines Arbeitsumlaufes, und die federbetätigten Klemmbacken 7 erfahren eine hohe Anfangsschließkraft, wodurch erfaßte Haare sicher festgehalten werden.

Bei den nachstehend beschriebenen Varianten des Zupfkopfes haben der Hohlzylinder 3 und die Welle oder Achse 4 die gleiche Gestalt und sind in gleicher Weise beziffert. Die in Fig. 3 dargestellte Variante des Zupfkopfes hat einen Hohlzylinder mit zwei Achsen 6, die in gleicher Weise wie in Fig. 2 angeordnet sind und auf denen Klemmbacken 20 schwenkbar gelagert sind, die im oberen Bereich 16 des Hohlzylinders 3 dessen Innenfläche 9 berühren. Die durch das Querschott 14 des Hohlzylinders 3 geführte Welle (oder Achse) 4 trägt an ihrem freien Ende das Steuerelement 11, das hier als Kurvenscheibe 21 ausgebildet ist. In die Klemmbacken 20 sind Blattfedern 22 fest eingebettet, deren freie Enden mit kugelförmigen Gleitkörpern 23 in die Steuernut 24 der Kurvenscheibe 21 eingreifen.

Die Blattfeder 22 vereinigt somit die beiden Funktionen: Federwirkung und Bewegungsübertragung von dem Steuerelement 11 auf die Klemmbacken 20 in einem einzigen Bauteil, die im Ausführungsbeispiel (Fig. 2) auf zwei Bauteile verteilt waren. In einem Arbeitsumlauf werden die Klemmbacken 20 während der Rotation des Gesamtsystems durch die ruhende oder mit geeigneter Drehzahl umlaufende Kurvenscheibe 21 über die Biegefeder 22 geschwenkt. Im Anschluß an die Schließung des Zupfspaltes zwischen den Klemmbacken 20 und dem zugeordneten Bereich 16 der Innenfläche 9 des Hohlzylinders 3 wird durch Überdrücken der Blattfedern 22 die Klemmkraft zum Festhalten der Haare aufgebaut und über den erforderlichen Drehwinkel aufrechterhalten.

Bei dem Zupfkopf gemäß Fig. 4 und 5 sind innerhalb des Hohlzylinders 3 zwei parallel zur geometrischen Zylinderachse A gerichtete Achsen 25 angebracht, auf denen die Klemmbacken 26 schwenkbar gelagert sind, so daß die Schwenkbewegung parallel zur Arbeitsfläche B des Zupfkopfes erfolgt. In Fig. 4 ist nur eine Achse 25 zu sehen. Zwischen beiden Klemmbacken 26 ist eine Schraubenfeder 27 gespannt, die beide Klemmbacken in die Schließstellung mit der Innenfläche 9 des Hohlzylinders 3 drängen. Die Klemmbacken 26 sind mit Hebelarmen 28 versehen, die mit dem auf der Welle (oder Achse) 4 angebrachten Steuerelement 11 zusammenwirken, das hier topfförmig ausgebildet ist, mit einer als Steuerkurve dienenden Innenfläche 29, gegen die die Hebelarme 28 mindestens während der Schwenkbewegung der Klemmbacken 26 anliegen.

Bei dieser Anordnung der Klemmbacken 26 ergibt sich in der vorgesehenen Größenordnung der Backenöffnung ein nahezu gleichmäßiger Öffnungsspalt zwischen den Klemmbacken 26 und der Innenfläche 9 des Hohlzylinders 3. Bedarfsweise läßt sich aber durch Verlagerung der Schwenkachsen 25 von der in Fig. 5 dargestellten Position unter Beibehaltung der konstruktiven Abmessungen der Klemmbacken 26 ein keilförmig erweiterter Öffnungsspalt erreichen, damit die auszuzupfenden Haare leichter eingefädelt werden können.

Das in Fig. 6 dargestellte Ausführungsbeispiel des Zupfkopfes hat ebenfalls ein Querschott 14, durch das die Welle (oder Achse) 4 hindurchgeführt ist, und zwei Achsen 6, die im oberen Teil des Hohlzylinders 3 rechtwinklig zur geometrischen Achse A des Hohlzylinders 3 angebracht sind. Auf diesen Achsen sind sowohl Klemmbacken 30 gelagert als auch von diesen zunächst unabhängige, gesondert ausgebildete Hebelarme 31, die somit gegeneinander drehbeweglich sind. Die Hebelarme 31 haben an ihrem freien Ende je einen angeformten, kugelförmigen Gleitstein 32, der in die Steuernut 33 einer auf der Welle (oder Achse) 4 befestigten Kurvenscheibe 34 eingreift, die hier das Steuerelement 11 darstellt.

Die Klemmbacken 30 übergreifen mit je einem haubenartigen Ansatz 35 die Hebelarme 31 teilweise. Zwischen beiden Bauteilen ist eine Feder 36 in Form einer die zugeordnete Achse 6 umgreifende Biegeschenkel-Druckfeder gespannt, die die Klemmbacken 30 und die zugehörigen Hebelarme 31 auseinanderschwenken, bis die Hebelarme 31 zur Anlage an die die Anschläge 37 bildenden Aussparungen im haubenförmigen Ansatz 35 gelangen.

In dieser Anschlagposition, die in Fig. 6 abgebildet und in der der Zupfspalt zwischen Klemmbacken 30 und der Innenfläche 9 des Hohlzylinders 3 geschlossen ist, stellt das System: Klemmbacken 30, Feder 36 und Hebelarm 31 eine geschlossene Funktionseinheit dar, die durch die Steuernut 33 der Kurvenscheibe 34 wie folgt betätigt wird:

Synchron mit der Relativbewegung der Kurvenscheibe 34 und des Hebelarmes 31 öffnet sich der Zupfspalt aus der in der Zeichnung dargestellten Schließstellung bis zur Maximalöffnung, die über einen durch das Profil der Steuernut 33 bestimmten Drehwinkel konstant gehalten wird, anschließend erfolgt die Schließbewegung über den Hebelarm 31 bis die Klemmbacken 30 wieder die gezeichnete Schließposition erreicht haben. Während der weiterlaufenden Schließbewegung verläßt nun der Hebelarm 31 den Anschlag 37 in Richtung der geometrischen Achse A des Hohlzylinders 3, wobei die Klemmbacken 30 über den gesamten Schließwinkelbereich die volle Schließkraft am Zupfspalt aufrechterhalten. Im weiteren Arbeitsablauf wird der Hebelarm 31 durch das Steuerelement 11 wieder bis zum Anschlag 37 zurückgeführt, womit ein neuer Arbeitszyklus beginnt.

## Patentansprüche

1. Zupfkopf für motorisch betriebene Epiliergeräte, bestehend aus einem vom Gerätegehäuse (1) mindestens teilweise umschlossenen Hohlzylinder (3), dessen auf die Haut aufzusetzende Arbeitsfläche (B) durch seine Stirnfläche definiert ist, mit einer im Hohlzylinder (3) angebrachten Klemmvorrichtung, bestehend aus mindestens zwei diametral gegenüberliegenden, unter Federwirkung (8) stehenden, gegen die Innenfläche (9) des Hohlzylinders (3) andrückbaren Klemmbacken (7), die in Wirkverbindung mit einem achsgleich mit der Zylinderachse (A) angeordneten Steuerelement (11) stehen und einer Getriebeverbindung (5) zwischen Antriebsmotor (2) und Hohlzylinder (3) und Steuerelement (11) oder einer Getriebeverbindung (5) zwischen Antriebsmotor (2) und Hohlzylinder (3) oder einer Getriebeverbindung (5) zwischen Antriebsmotor (2) und Steuerelement (11), dadurch gekennzeichnet, daß die unter Federwirkung stehenden Klemmbacken (7, 20, 26, 30) auf innerhalb des Hohlzylinders (3) angeordneten Achsen (6, 25) schwenkbar gelagert sind und über eine Hebelanordnung (10, 22, 28, 31) mit dem Steuerelement (11) in Antriebsverbindung stehen.

2. Zupfkopf nach Anspruch 1, dadurch gekennzeichnet, daß die Achsen (6) der Klemmbacken (7, 20, 30) rechtwinklig zur geometrischen Zylinderachse (A) angeordnet sind.

3. Zupfkopf nach Anspruch 1, dadurch gekennzeichnet, daß die Achsen (25) der Klemmbacken (26) parallel zur geometrischen Zylinderachse (A) angeordnet sind.

4. Zupfkopf nach den Ansprüchen 1 und 2, dadurch gekennzeichnet, daß zwei gegenüberliegenden Klemmbacken (7, 26) eine gemeinsame Druckfeder (8, 27) zugeordnet ist und jede Klemmbacke (7, 26) einen parallel zur Zylinderachse (A) gerichteten Hebelarm (15, 28) aufweist, der mit dem Steuerelement (11) zusammenwirkt.

5. Zupfkopf nach den Ansprüchen 1 und 2, dadurch gekennzeichnet, daß jede Klemmbacke (20) mit einer im wesentlichen parallel zur Zylinderachse (A) gerichteten Blattfeder (22) als Hebelarm versehen ist, die mit ihrem freien Ende (Gleitstein 23) mit dem Steuerelement (11) zusammenwirkt.

6. Zupfkopf nach den Ansprüchen 1 und 2, dadurch gekennzeichnet, daß jede Klemmbacke (30) und der zugehörige Hebelarm (31) als getrennte, auf einer gemeinsamen Achse (6) schwenkbar gelagerte und gegeneinander begrenzt bewegliche Bauteile ausgebildet sind, zwischen denen eine Spreizfeder (36) eingespannt ist.

7. Zupfkopf nach einem oder mehreren der vorhergehenden Ansprüche, dadurch gekennzeichnet, daß das Steuerelement (11) als Kurvenscheibe (21, 29, 34) ausgebildet ist, in die die freien Enden der Hebelarme (22, 28, 31) formschlüssig eingreifen.

## Claims

1. An epilation head for motor-powered epilating appliances, comprising a hollow cylinder (3) which is at least in part enclosed by the appliance casing (1) and whose working surface (B) to be placed in contact with the skin is defined by its end surface, with a gripping device mounted in said hollow cylinder (3) and comprised of at least two diametrically opposed spring-loaded (8) gripping members (7) adapted to be urged into gripping engagement with the inner surface (9) of said hollow cylinder (3) and being operatively associated with a control element (11) disposed equiaxially with the cylinder axis (A), and with a transmission link (5) between the drive motor (2) and said hollow cylinder (3) and said control element (11), or a transmission link (5) between said drive motor (2) and said hollow cylinder (3), or a transmission link (5) between said drive motor (2) and said control element (11), characterized in that said spring-loaded gripping members (7, 20, 26, 30) are pivotally mounted on axles (6, 25) disposed in the interior of said hollow cylinder (3) and are in driving relationship to said control element (11) by means of a lever arrangement (10, 22, 28, 31).

2. The epilation head as claimed in claim 1, characterized in that said axles (6) of said gripping members (7, 20, 30) are disposed at right angles to said geometrical axis (A) of said cylinder.

3. The epilation head as claimed in claim 1, characterized in that said axles (25) of said gripping members (26) are disposed parallel to said geometrical axis (A) of said cylinder.

4. The epilation head as claimed in claims 1 and 2, characterized in that two opposed gripping members (7, 26) are associated with a common compression spring (8, 27), and that each of said gripping members (7, 26) includes a lever arm (15, 28) extending parallel to said cylinder axis (A) and cooperating with said control element (11).

5. The epilation head as claimed in claims 1 and 2, characterized in that each gripping member (20) is provided with a leaf spring (22) extending substantially parallel to said cylinder axis (A) and serving as a lever arm having its free end (sliding means 23) cooperating with said control element (11).

6. The epilation head as claimed in claims 1 and 2, characterized in that each gripping member (30) and its associated lever arm (31) are configured as separate components pivotally mounted on a common axle (6) and relatively movable within limits, with a spreader spring (36) being seated therebetween.

7. The epilation head as claimed in one or several of the preceding claims, characterized in that said control element (11) is configured as a cam disk (21, 29, 34) for positive engagement with the free ends of said lever arms (22, 28, 31).

## Revendications

1. Tête de pincement et de tirage pour des appareils d'épilation actionnés par moteur, consistant en un cylindre creux (3) entouré, au moins partiellement, par le boitier d'appareil (1), dont la face de travail (B) à appliquer sur la peau est définie par sa face frontale, comprenant un dispositif de serrage adjoint dans le cylindre creux (3), consistant en au moins deux mâchoires de serrage (7), se trouvant diamétralement à l'opposé l'une de l'autre, étant sous effet de ressort (8), susceptibles d'être poussées contre la face intérieure (9) du cylindre creux (3), qui se trouvent en liaison d'action avec un élément de commande (11) agencé avec le même axe que l'axe de cylindre (A) et une liaison de transmission (5) entre moteur d'entraînement (2) et cylindre creux (3) et élément de commande (11), ou une liaison de transmission (5) entre moteur d'entraînement (2) et cylindre creux (3), ou une liaison de transmission (5) entre moteur d'entraînement (2) et élément de commande (11), caractérisé en ce, que les mâchoires de serrage (7, 20, 26, 30), se trouvant sous effet de ressort, sont logées susceptibles d'être pivotées, sur des axes (6, 25) agencés à l'intérieur du cylindre creux (3), et se trouvent en liaison d'entraînement, par l'intermédiaire d'un agencement de levier (10, 22, 28, 31), avec l'élément de commande (11).

2. Tête de pincement et de tirage selon la revendication 1, caractérisée en ce, que les axes (6) des mâchoires de serrage (7, 20, 30) sont agencés à angle droit par rapport à l'axe de cylindre (A) géométrique.

3. Tête de pincement et de tirage selon la revendication 1, caractérisée en ce, que les axes (25) des mâchoires de serrage (26) sont agencés parallèles par rapport à l'axe de cylindre (A) géométrique.

4. Tête de pincement et de tirage selon les revendications 1 et 2, caractérisée en ce, qu'un ressort de pression (8, 37) commun est affecté à deux mâchoires de serrage (7, 26) se trouvant à l'opposé l'une de l'autre et que chaque mâchoire de serrage (7, 26) présente un bras de levier (15, 28), dirigé parallèlement par rapport à l'axe de cylindre (A), qui coopère avec l'élément de commande (11).

5. Tête de pincement et de tirage selon les revendications 1 et 2, caractérisée en ce, que chaque mâchoire de serrage (20) est pourvue d'un ressort à lame (22), dirigé pour l'essentiel parallèlement par rapport à l'axe de cylindre (A), comme bras de levier, qui, avec son extrémité libre (tête coulissante 23), coopère avec l'élément de commande (11).

6. Tête de pincement et de tirage selon les revendications 1 et 2, caractérisée en ce, que chaque mâchoire de serrage (30) et le bras de levier (31) associé sont constitués comme des parties constitutives séparées, logées susceptibles d'être pivotées sur un axe (6) commun et mobiles de façon limitée l'une par rapport à l'autre, entre lesquelles, un ressort d'écartement (36) est contraint intérieurement.

7. Tête de pincement et de tirage selon une ou plusieurs des précédentes revendications, caractérisée en ce, que l'élément de commande (11) est constitué comme un disque à came (21, 29, 34), dans lequel, les extrémités libres des bras de levier (22,28, 31) viennent en prise avec ajustement par complémentarité de forme.
